# EUROPÄISCHE PATENTSCHRIFT

(11) **EP 3 101 191 B1**
(45) Veröffentlichungstag und Bekanntmachung des Hinweises auf die Patenterteilung: **02.10.2019**
(21) Anmeldenummer: 16172299.6
(22) Anmeldetag: 31.05.2016
(51) Int. Cl.: E04B 2/82

(54) **TELESKOPELEMENT FÜR EINE VERFAHRBARE TRENNWAND**
TELESCOPIC ELEMENT FOR A SLIDING PARTITION WALL
ÉLEMENT DE TELESCOPE POUR UNE PAROI DE SEPARATION MOBILE

(30) Priorität: 01.06.2015 DE 102015108661
(43) Veröffentlichungstag der Anmeldung: 07.12.2016
(73) Patentinhaber: dormakaba Deutschland GmbH, 58256 Ennepetal (DE)
(72) Erfinder: LÜTTMANN, Olaf, 58256 Ennepetal (DE)
(74) Vertreter: Balder IP Law, S.L.

(56) Entgegenhaltungen:
- EP-A1- 2 784 234
- EP-A2- 0 249 066
- DE-A1- 3 425 484

## Beschreibung

Die vorliegende Erfindung betrifft ein Teleskopelement für eine verfahrbare Trennwand sowie ein Verfahren für die Anordnung eines solchen Teleskopelements in einer Öffnung eines Baukörpers.

Es ist grundsätzlich bekannt, dass große Öffnungen in Baukörpern temporär durch Trennwände verschlossen werden sollen. Dies ist zum Beispiel der Fall bei großen Besprechungsräumen, welche durch mobile verfahrbare Trennwände in kleinere Einheiten unterteilt werden können. Solche Trennwände weisen üblicherweise einzelne Wandprofile auf, welche über Schienensysteme in die gewünschte abdeckende Position verfahren werden können. Das letzte Trennwandelement, welches den Abschluss zum zugehörigen Baukörper, bildet, ist dabei üblicherweise mit höherem Aufwand versehen. So muss ein Rangierspalt beibehalten werden, um das letzte Trennwandelement in seine finale Position zu bewegen. Um trotzdem einen kompletten Abschluss zum Baukörper zur Verfügung stellen zu können, sind solche finalen Trennwandelemente üblicherweise als Teleskopelemente ausgebildet. Sie weisen demnach einen Vollwandabschnitt auf, welcher im Wesentlichen identisch oder ähnlich zu den anderen Trennwandelementen ausgebildet sein kann. Jedoch sind sie zusätzlich mit der Funktionalität eines Teleskopabschnitts ausgestattet, welcher nach der Anordnung in der finalen Position in eine entsprechende Abdeckposition bewegt werden kann, in welcher der Rangierspalt ebenfalls abgedeckt wird.

Nachteilhaft bei den bekannten Lösungen, welche beispielsweise in DE3425484A1 oder EP249066A2 beschrieben werden, ist es, dass ein hoher mechanischer Aufwand betrieben werden muss, um eine Verstellbewegung für das Ausfahren des Teleskopabschnitts sowie für das Ausfahren von Dichtlippen an der Oberseite und der Unterseite des Teleskopelements gewährleisten zu können. So sind hier komplizierte Scherenmechaniken im Einsatz, welche diese Ausfahrbewegungen durchführen bzw. eine entsprechende Verstellbewegung an die gewünschten Positionen weiterleiten. Dies führt dazu, dass der Innenraum eines solchen Vollwandabschnitts des Teleskopelements üblicherweise mit der komplexen Verstellmechanik gefüllt ist. Dies reduziert zum einen die optischen Freiheiten, da insbesondere transparente Teleskopelemente nicht möglich sind. Darüber hinaus führt die hohe Komplexität zu Gewichtserhöhung und zu einer Erhöhung des Risikos von Fehlfunktionen, da eine komplexe Mechanik an unterschiedlichsten Stellen Defekte aufweisen kann.

EP 2 784 234 A1 offenbart ein Teleskopelement gemäß dem Oberbegriff des Anspruchs 1. Es ist Aufgabe der vorliegenden Erfindung, die voranstehend beschriebenen Nachteile zumindest teilweise zu beheben und ein Teleskopelement für eine verfahrbare Trennwand bereitzustellen, durch das eine Schließfolgereglung von Teleskopabschnitt und Dichtlippen realisierbar ist. Insbesondere ist es Aufgabe der vorliegenden Erfindung, in kostengünstiger und einfacher Weise die Verstellmechanik weiterzubilden.

Voranstehende Aufgabe wird gelöst durch ein Teleskopelement mit den Merkmalen des Anspruchs 1 und ein Verfahren mit den Merkmalen des Anspruchs 10. Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Teleskopelement beschrieben sind, selbstverständlich auch im Zusammenhang mit dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Erfindungsgemäß wird ein Teleskopelement vorgesehen für eine verfahrbare Trennwand. Dieses Teleskopelement weist einen Vollwandabschnitt zum teilweisen Abdecken einer Öffnung in einem Baukörper auf. Weiter ist ein Teleskopabschnitt vorgesehen zum Abdecken eines Rangierspalts zwischen dem Vollwandabschnitt und dem Baukörper. Darüber hinaus weist das Teleskopelement eine Verstellmechanik auf für ein Ausfahren des Teleskopabschnitts in eine den Rangierspalt abdeckende Abdeckposition und für ein Ausfahren von Dichtlippen des Vollwandabschnitts zum Abdichten gegen den Baukörper. Ein erfindungsgemäßes Teleskopelement zeichnet sich dadurch aus, dass die Verstellmechanik eine Eingangswelle für die Aufnahme einer Verstellbewegung und ein Verteilgetriebe für die aufgeteilte Weitergabe der Verstellbewegung an ein oberes Teleskopgetriebe und ein unteres Teleskopgetriebe für ein Ausfahren des Teleskopabschnitts aufweist. Dabei weisen die beiden Teleskopgetriebe jeweils einen Weitergabeabschnitt auf für die Weitergabe der Verstellbewegung an ein oberes Dichtgetriebe und ein unteres Dichtgetriebe für ein Ausfahren der Dichtlippen.

Ein erfindungsgemäßes Teleskopelement basiert also auf der grundsätzlichen Ausbildung eines Vollwandabschnittes und eines Teleskopabschnittes, um die gewünschte Positionierung in einer finalen Endposition in der Nähe einer Wand eines Baukörpers gewährleisten zu können. Um den Rangierspalt abzudecken, ist mittels der Verstellmechanik eine Möglichkeit gegeben, den Teleskopabschnitt in eine Abdeckposition zu verfahren, in welcher ein Rangierspalt abgedeckt ist.

Die Dichtlippen sind insbesondere an der Oberseite und der Unterseite des Teleskopelements angeordnet, um entsprechend eine Abdichtung auch gegen die Decke und den Boden in der finalen Position des Teleskopelements gewährleisten zu können. Ein Ausfahren und Einfahren ist notwendig, um das Teleskopelement in gewünschter Weise, zum Beispiel mithilfe eines Schienensystems, bewegbar halten zu können. Erst, wenn das Teleskopelement in seiner finalen Position angeordnet ist, werden die Dichtlippen ausgefahren und dementsprechend eine zusätzliche Abdichtung gegen den Baukörper zur Verfügung gestellt.

Ein erfindungsgemäßer Kerngedanke liegt auf der expliziten Ausgestaltung der Verstellmechanik. Im Gegensatz zu den komplexen Scherenmechaniken, wie sie bekannte Teleskopelemente aufweisen, kann in einfacher und kostengünstiger Weise mit einer einzigen Eingangswelle eine entsprechende Aufnahme der Verstellbewegung zur Verfügung gestellt werden. Mithilfe eines Verteilgetriebes, welches Getrieberäder, aber auch Hebelkonstruktionen aufweisen kann, kann eine Aufteilung und Weitergabe der Verstellbewegung an das obere und das untere Teleskopgetriebe zur Verfügung gestellt werden. Ein oberes und ein unteres Teleskopgetriebe sind dabei hinsichtlich ihrer Anordnung übereinander positioniert. Das obere Teleskopgetriebe befindet sich also oberhalb des unteren Teleskopgetriebes. Die Funktion der beiden Teleskopgetriebe dient dem Ausfahren des Teleskopabschnitts in seine Abdeckposition. Sofern in dieser Anmeldung von einem Ausfahren von Dichtlippen oder von Teleskopabschnitten die Rede ist, gilt dies selbstverständlich als reversierbare Bewegung, so dass durch die gleiche Mechanik und eine Umkehrung der Verstellbewegung auch ein Einfahren der Dichtlippen bzw. ein Einfahren des Teleskopabschnitts in gleicher technischer Weise möglich ist.

Erfindungsgemäß sind nun die beiden Teleskopgetriebe mit einer Zusatzfunktion ausgestattet, nämlich dem Weitergabeabschnitt für die Weitergabe der Verstellbewegung. In dem Vollwandelement bzw. zum Teil auch im Teleskopelement sind das obere Dichtgetriebe und das untere Dichtgetriebe ausgebildet, um entsprechend die obere Dichtlippe und die untere Dichtlippe zum Abdichten gegen die Decke oder den Boden ausfahren zu können. Im Gegensatz zu den bekannten Lösungen der Teleskopelemente, welche über komplizierte Scherenmechaniken sämtliche Getriebe im Wesentlichen gleichzeitig bedienen, wird in erfindungsgemäßer Weise die Weitergabe der Verstellbewegung an die Dichtgetriebe über die Teleskopgetriebe selbst ermöglicht. Mit anderen Worten sind das obere Teleskopgetriebe und das obere Dichtgetriebe bzw. das untere Teleskopgetriebe und das untere Dichtgetriebe als Getriebekaskaden ausgebildet. Die Verstellbewegung für die Dichtlippen durchläuft demnach das jeweilige Teleskopgetriebe, um im jeweiligen Dichtgetriebe ankommen zu können.

Bei einem erfindungsgemäßen Teleskopelement erfolgt das Anordnen in der finalen Position in einer Weise, dass eine Verstellbewegung in manueller oder automatisierter Ausbildung in die Eingangswelle eingebracht wird. Dabei kann es sich insbesondere um eine rotierende Bewegung, also eine Rotation, handeln. Diese Verstellbewegung wird weitergegeben an das obere und untere Teleskopgetriebe, so dass das Ausfahren des Teleskopabschnitts startet. Wie später noch erläutert wird, ist der Weitergabeabschnitt ausgebildet für eine mechanische Schließfolgeregelung, so dass während der Einbringung der Verstellbewegung diese im ersten Zeitabschnitt im Wesentlichen ausschließlich an die beiden Teleskopgetriebe weitergegeben wird. Erst wenn der Teleskopabschnitt über die Teleskopgetriebe eine definierte Strecke ausgefahren ist, wird der Weitergabeabschnitt für die Weitergabe der Verstellbewegung an die beiden Dichtgetriebe aktiviert. Somit wird sozusagen eine Schließfolgeregelung mechanisch zur Verfügung gestellt, welche sicherstellt, dass erst nach Abschluss der Ausfahrbewegung des Teleskopabschnitts der Beginn der Ausfahrbewegung der Dichtlippen erfolgt. Insbesondere, wenn die Dichtlippen zum Teil im Vollwandabschnitt und zum Teil im Teleskopabschnitt angeordnet sein sollen, ist dies von großem Vorteil, da während der Bewegung des Teleskopabschnitts die Dichtlippen noch nicht anliegen sollen bzw. dürfen.

Es kann von Vorteil sein, wenn bei einem erfindungsgemäßen Teleskopelement jedes Teleskopgetriebe eine Teleskopspindel aufweist, welche durch die Verstellbewegung in eine Rotation versetzt wird, so dass sich eine Spindelmutter entlang der Spindelachse bewegt. Dabei ist die Spindelmutter kraftübertragend mit einem Teleskophebel verbunden, um diesen Teleskophebel an einem ersten Ende gemeinsam mit der Spindelmutter zu bewegen. In gleichem Maße wird durch die Bewegung des Teleskophebels der an seinem zweiten Ende befestigte Teleskopabschnitt ausgefahren. Durch die Anordnung der beiden Teleskopgetriebe in vertikaler Richtung voneinander beabstandet als oberes und unteres Teleskopgetriebe wird auf diese Weise eine besonders stabile Ausfahrbewegung möglich. Je weiter der Abstand zwischen den beiden Teleskopgetrieben in vertikaler Richtung ausgebildet ist, umso größer ist die Kippstabilität beim Ausfahren des Teleskopabschnitts. Im Gegensatz zu den bekannten Lösungen von kombinierten Scherenmechaniken kann bei einer Ausführung gemäß dieser Ausführungsform auf zusätzliche Führungsmittel in Form von Rohren oder anderen Führungsschienen im Wesentlichen gänzlich verzichtet werden. Dabei ist noch darauf hinzuweisen, dass die kraftübertragende Verbindung zwischen der Spindelmutter und dem Teleskophebel sowohl direkt als auch indirekt ausgestaltet sein kann. Unter einer indirekten Verbindung ist insbesondere das Dazwischenschalten eines Federelementes zu verstehen, wie es in dem nachfolgenden Absatz noch näher erläutert wird.

Vorteilhaft ist es, wenn bei einem erfindungsgemäßen Teleskopelement bei beiden Teleskopgetrieben die Spindelmutter über ein Spindelfederelement mit dem Teleskophebel kraftübertragend verbunden ist. Das bedeutet, dass es sich also um eine indirekte Verbindung zwischen dem Teleskophebel und der Spindelmutter handelt. Ein solches Spindelfederelement kann zum Beispiel als Spiralfeder um die Spindel herum ausgebildet sein. Dies führt nun dazu, dass bei Einbringen einer Verstellbewegung ohne eine Gegenkraft auf den Teleskopabschnitt die Ausfahrbewegung in bekannter Weise durchgeführt wird. Sobald der Teleskopabschnitt an einer Wandung des Baukörpers anschlägt und diesen berührt, baut sich eine entsprechende Gegenkraft auf, welche sich in das Spindelfederelement einspeisen lässt. Das bedeutet, dass durch das Spindelfederelement auf diese Weise eine Vorspannkraft erzeugt wird, welche es erlaubt, eine Abdichtkraft auf den Teleskopabschnitt an der entsprechenden Kontaktstelle zur Wandung des Baukörpers zur Verfügung zu stellen.

Ebenfalls von Vorteil ist es, wenn bei einem erfindungsgemäßen Teleskopelement zwischen den beiden Enden jedes der Teleskophebel ein Stützhebel befestigt ist, welcher den Teleskophebel gegen den Vollwandabschnitt abstützt. Sämtliche Hebel sind an ihren jeweiligen Enden mit Rotationslagerungen ausgestattet, um die gewünschten Hebelfunktionalitäten nicht zu beeinträchtigen. Der Stützhebel dient dazu, eine zusätzliche Stabilisierung des Teleskophebels zur Verfügung stellen zu können. Insbesondere wird auf diese Weise das Risiko eines seitlichen Ausweichens des Teleskophebels während des Ausfahrvorgangs reduziert oder sogar gänzlich vermieden.

Erfindungsgemäß ist es darüber hinaus, dass bei einem erfindungsgemäßen Teleskopelement jeder Weitergabeabschnitt der beiden Teleskopgetriebe eine Kontaktfläche aufweist für eine berührende Kontaktierung einer Gegenkontaktfläche des zugehörigen Dichtgetriebes. Dies ist eine besonders einfache und kostengünstige Lösung, die Weitergabefunktionalität zur Verfügung zu stellen. So berührt die Kontaktfläche die Gegenkontaktfläche und bewegt auf diese Weise die Gegenkontaktfläche gemeinsam mit der Kontaktfläche mithilfe der Verstellbewegung weiter. Eine solche berührende Kontaktierung ist dabei in erfindungsgemäßer Weise reversibel ausgebildet. So ist insbesondere ein Lösen und Schließen des Kontaktes je nach Bewegungsposition und Bewegungsrichtung denkbar. Die Kontaktfläche und die Gegenkontaktfläche weisen dabei insbesondere eine flächige Kontaktierung auf, um eine verbesserte und vor allem kippstabile Kraftübertragung bzw. Übertragung der Verstellbewegung gewährleisten zu können.

Erfindungsgemäß ist bei einem erfindungsgemäßen Teleskopelement in einer eingefahrenen Position des Teleskopabschnitts zwischen der Kontaktfläche und der Gegenkontaktfläche ein Kontaktabstand ausgebildet ist, dessen Größe durch die Einbringung der Verstellbewegung in die Verstellmechanik veränderbar ist. Wie im voranstehenden Absatz erläutert worden ist, ist die Kontaktierung zwischen Kontaktfläche und Gegenkontaktfläche insbesondere reversibel ausgebildet. So liegt in einer komplett eingefahrenen Position des Teleskopabschnitts ein definierter Kontaktabschnitt zwischen Kontaktfläche und Gegenkontaktfläche vorliegen. Erfolgt nun das Einbringen der Verstellbewegung, so erfolgt gleichzeitig auch ein Ausfahren des Teleskopabschnitts und ein Aufeinanderzubewegen der Kontaktfläche und der Gegenkontaktfläche. Über den Kontaktabstand wird nun eingestellt, zu welchem Positionszeitpunkt sich Kontaktfläche und Gegenkontaktfläche berühren. Insbesondere ist dies dann der Fall, wenn der Teleskopabschnitt vollständig oder im Wesentlichen vollständig ausgefahren ist. Zu diesem Zeitpunkt kann nun eine Weiterbewegung des Teleskopgetriebes dazu führen, dass zusätzlich bzw. nachfolgend dem Ausfahren des Teleskopabschnitts nun die Weitergabe der Verstellbewegung an die Dichtgetriebe zum Ausfahren der Dichtlippen erfolgt. Dies ist eine Möglichkeit, eine mechanische automatische Schließfolgeregelung zur Verfügung zu stellen.

Ebenfalls von Vorteil ist es, wenn bei einem erfindungsgemäßen Teleskopelement jedes Dichtgetriebe ein Dichtfederelement aufweist, welches für die Aufnahme der Verstellbewegung vom Weitergabeabschnitt des zugehörigen Teleskopgetriebes ausgebildet ist und die zugehörige Dichtlippe mit einer Federkraft beaufschlagt. Damit dient dieses Dichtfederelement auch dazu, die Verstellbewegung an die Dichtlippe für dessen Ausfahrprozess weiterzugeben. Das Dichtfederelement dient dazu, eine Vorspannung auf die jeweilige Dichtlippe zur Verfügung zu stellen, insbesondere sobald die Dichtlippe an der entsprechenden Wandung bzw. Decke oder Boden des Baukörpers anliegt. Das Dichtfederelement kann dabei direkt oder indirekt einen zugehörigen Gegenkontaktabschnitt für die Korrelation mit einem Kontaktabschnitt des Weitergabeabschnitts aufweisen. Weiter ist das Dichtfederelement vorzugsweise ausgestattet mit einer Variationsvorrichtung, um die Federkraft und/oder den bereits weiter vorne beschriebenen Kontaktabschnitt variieren und einstellen zu können. Insbesondere ist dies über eine Verstellschraube gelöst. Das Dichtfederelement kann vorzugsweise hinsichtlich einer Reduktion der Baugröße und des Gewichts als Blattfeder ausgebildet sein.

Vorteilhaft ist es weiter, wenn bei einem erfindungsgemäßen Teleskopelement das Verteilgetriebe als Winkelgetriebe ausgebildet ist für eine Aufteilung der Verstellbewegung mit unterschiedlichen Bewegungsrichtungen, insbesondere unterschiedlichen Rotationsrichtungen, auf die beiden Teleskopgetriebe. Unter einem Winkelgetriebe ist dabei zu verstehen, dass die Aufteilung nicht nur hinsichtlich der Übergabe einer Verstellbewegung an zwei Empfänger der Verstellbewegung erfolgt, sondern vielmehr auf diese Weise unterschiedliche Bewegungsrichtungen bei der Aufteilung berücksichtigt werden. So erhält das obere Teleskopgetriebe in Bezug auf eine Rotationsrichtung zum Beispiel einen Linkslauf als Verstellbewegung, während das untere Teleskopgetriebe als Verstellbewegung zum Beispiel einen Rechtslauf als Rotationsrichtung erhält. Dies erlaubt es für beide Teleskopgetriebe, insbesondere für entsprechende Teleskopspindeln, die gleiche mechanische Ausgestaltung, zum Beispiel in Form von gleicher Gewindeausrichtung und Gewindesteigung zu wählen. Dies führt weiter dazu, dass bei der Montage des gesamten Teleskopelementes eine Fehlerquelle, nämlich eine falsch ausgerichtete Teleskopspindel, im Wesentlichen gänzlich vermieden wird.

Ein weiterer Vorteil kann es sein, wenn bei einem erfindungsgemäßen Teleskopelement die beiden Teleskopgetriebe übereinander an einem Rand des Vollwandabschnitts angeordnet sind. Dies ist erst durch eine erfindungsgemäße Ausgestaltung möglich, da nur durch die Aufteilung und die kaskadierte Anordnung der Teleskopgetriebe und der Dichtgetriebe zueinander eine schmale Ausbildung der Verstellmechanik möglich wird. Der Rand des Vollwandabschnitts ist dabei insbesondere der Rand, an welchem auch der Teleskopabschnitt ausfahren soll. Dies führt dazu, dass der Mittelbereich des Vollwandabschnitts freibleibt und auch transparent ausbildbar ist.

Vorteilhaft ist es ebenfalls, wenn bei einem erfindungsgemäßen Teleskopelement die Dichtlippen jeweils wenigstens zwei überlappende Dichtlippenabschnitte aufweisen, wobei einer der beiden Dichtlippenabschnitte mit dem Teleskopabschnitt und der andere Dichtlippenabschnitt mit dem Vollwandabschnitt verbunden ist. Eine solche Dichtlippe kann auch als teleskopierende Dichtlippe ausgebildet sein, so dass beim Ausfahren des Teleskopabschnitts diese Überlappung hinsichtlich ihrer geometrischen Erstreckung abnimmt und eine Dichtwirkung auch im ausgefahrenen Zustand des Teleskopabschnitts an der gesamten Oberseite des Teleskopelements und Unterseite des Teleskopelements zur Verfügung gestellt werden kann.

Ein weiterer Vorteil kann es sein, wenn bei einem erfindungsgemäßen Teleskopelement die Verstellmechanik eine Antriebsvorrichtung aufweist für die Erzeugung der Verstellbewegung und Einbringung in die Eingangswelle. Das bedeutet, dass eine automatisierte, insbesondere in Form eines Elektromotors zur Verfügung gestellte Verstellbewegung vorliegt. Es ist also eine automatische Lösung, die für diesen automatischen Antrieb zum Beispiel eine Batterie oder einen Stromanschluss innerhalb des Teleskopelements vorgesehen haben kann. Alternativ sind auch Kurbeln an der Außenseite für einen entsprechenden Kurbelanschluss für die Einbringung der Verstellbewegung im Rahmen der vorliegenden Erfindung denkbar.

Ein weiterer Gegenstand der vorliegenden Erfindung ist ein Verfahren für die Anordnung eines erfindungsgemäßen Teleskopelements in einer Öffnung eines Baukörpers, aufweisend die folgenden Schritte:
- Anordnen des Vollwandabschnitts in der finalen Position,
- Einbringen einer Verstellbewegung in die Eingangswelle der Verstellmechanik zum Ausfahren des Teleskopabschnitts in die Abdeckposition,
- Fortsetzen der Einbringung der Verstellbewegung in die Eingangswelle zum Ausfahren der Dichtlippen zum Abdichten gegen den Baukörper.

Die Verwendung eines erfindungsgemäßen Teleskopelements bringt die gleichen Vorteile mit sich, wie sie ausführlich mit Bezug auf ein erfindungsgemäßes Teleskopelement erläutert worden sind.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind.

Es zeigen schematisch:
- Fig. 1: eine Ausführungsform eines erfindungsgemäßen Teleskopelements,
- Fig. 2: die Ausführungsform der Fig. 1 in größerer Darstellung,
- Fig. 3: ein Teleskopgetriebe bei der Ausführung der Fig. 1 und 2 und
- Fig. 4: die Korrelation zwischen einem Teleskopgetriebe und einem Dichtgetriebe bei der Ausführungsform der Fig. 1 und 2.

Die Fig. 1 und 2 zeigen eine technische Lösung einer Ausführungsform eines erfindungsgemäßen Teleskopelements 10 mit geöffneter Wandung. Daher ist nun eine Einblicknahme in das Innere des Teleskopelements 10 möglich. Grundsätzlich weist das Teleskopelement 10 zwei Kernabschnitte, nämlich den Vollwandabschnitt 20 und den Teleskopabschnitt 30 auf. Der Teleskopabschnitt 30 ist hier als Profil zu erkennen, an welchem entsprechende Deckwandabschnitte befestigbar sind. Die Darstellung in Fig. 1 zeigt darüber hinaus die Korrelation eines solchen Teleskopelements 10 in seiner finalen Position zu einem Baukörper 200. So ist hier gut zu erkennen, dass sich in der finalen Position zwischen dem Vollwandabschnitt 20 und dem Baukörper 200 ein Rangierspalt 210 ausbildet. In diesem Rangierspalt 210 soll der Teleskopabschnitt 30 in seine Abdeckposition AP verfahren werden, um auch hier einen vollwertigen und insbesondere schalldämmenden Abschluss zur Verfügung stellen zu können.

Gleichzeitig ist für eine besonders vorteilhafte Schalldämmung das Ausfahren von Dichtlippen an der Oberseite des Teleskopelements 10 und der Unterseite des Teleskopelements 10 notwendig. Dies erfolgt durch zugehörige Dichtgetriebe 70a und 70b.

In Fig. 3 ist schematisch dargestellt, wie ein Teleskopgetriebe 60 oder das obere Teleskopgetriebe 60a ausgestaltet ist. Insbesondere sind beide Teleskopgetriebe 60a und 60b identisch ausgebildet. Die Fig. 4 zeigt die Korrelation des oberen Teleskopgetriebes 60a zum oberen Dichtgetriebe 70a. Für ein besseres Verständnis wird nun mit Bezug auf alle vier Figuren nachfolgend die einzelne Bewegung der jeweiligen Bauteile mit Bezug auf die Durchführung des Ausfahrprozesses erläutert.

Ist das Teleskopelement 10 in seiner finalen Position für die Trennwand 100, wie sie die Fig. 1 zeigt, angeordnet, so soll nun das Ausfahren des Teleskopelements 30 in seine Abdeckposition AP erfolgen. Hierfür wird über eine Eingangswelle 42 in ein Verteilgetriebe 44 einer Verstellmechanik 40 eine Verstellbewegung eingebracht. Dies kann über eine Antriebsvorrichtung oder manuell mithilfe einer Kurbel erfolgen. Dieses Verteilgetriebe 44 teilt nun die Verstellbewegung nach oben und nach unten in ein oberes Teleskopgetriebe 60a und ein unteres Teleskopgetriebe 60b auf. In den beiden Teleskopgetrieben 60a und 60b sind Teleskopspindeln 64 vorgesehen, in welchen sich die Verstellbewegung als Rotation um eine Spindelachse SA auswirkt. Bei dieser Rotation erfolgt dementsprechend eine Relativrotation zur jeweiligen Spindelmutter 66, so dass je nach Rotationsbewegung die Spindelmutter 66 nach oben oder nach unten fährt. Für das Ausfahren des Teleskopabschnitts 30 erfolgt eine Aufwärtsbewegung der Spindelmutter 66 beim oberen Teleskopgetriebe 60a und dementsprechend eine Abwärtsbewegung der Spindelmutter 66 beim unteren Teleskopgetriebe 60b. Über eine Spindelfeder 65 wird auf diese Weise in kraftübertragender Kontaktierung die Verstellbewegung an den Teleskophebel 68 weitergegeben, so dass dieser in einem zugehörigen Langloch, welches in den Fig. 1, 2 und 4 zu erkennen ist, nach oben bewegt wird. Dadurch, dass dieses Langloch positionsfest am Vollwandabschnitt 20 vorgesehen ist, schiebt sich das andere Ende des Teleskophebels 68 nach rechts außen und verfährt damit das Profil, welches Teil des Teleskopabschnitts 30 ist, nach rechts in seine Abdeckposition AP. Während dieser Bewegung erfolgt eine mechanische Stabilisierung durch den zugehörigen Stützhebel 69, wie er in den Figuren dargestellt ist.

Insbesondere Fig. 4 zeigt, dass bei der Aufwärtsbewegung der Spindelmutter 66 am oberen Teleskopgetriebe 60a sich ein Kontaktabstand KA zwischen einer Kontaktfläche 63 eines Weitergabeabschnitts 62 und einem zugehörigen Gegenkontaktabschnitt 73 eines Dichtfederelements 75 reduziert. Zu einem bestimmten Zeitpunkt wird eine kontaktierende Berührung der Kontaktfläche 63 und der Gegenkontaktfläche 73 erfolgen, so dass nunmehr über das nachfolgende Hebelgestänge auch die obere Dichtlippe 50 und in gleicher Weise die untere Dichtlippe 50 ausgefahren und gegen den Baukörper 200 gepresst wird. Das jeweilige Dichtfederelement 75 dient dazu, einen entsprechenden Anpressdruck für eine Erhöhung der Dichtkraft gewährleisten zu können. Bei der Ausführungsform, wie sie die Fig. 1 bis 4 zeigen, ist die Dichtlippe 50 zweiteilig in Form von zwei Dichtlippenabschnitten 52 ausgebildet. Diese sind teleskopierend übereinander angeordnet, so dass beim Ausfahren des Teleskopabschnitts 30 ein Auseinanderfahren in teleskopierender Weise für die beiden Dichtlippenabschnitte 52 erfolgt, so dass auch in der Abdeckposition AP des Teleskopabschnitts 30 das komplette Oberteil und der komplette Unterteil des Teleskopelements 10 mit entsprechenden Dichtlippen 50 abgedichtet werden kann.

Die voranstehende Erläuterung der Ausführungsform beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen, wobei der Rahmen der Erfindung durch die nachfolgenden Ansprüche definiert ist.

### Bezugszeichenliste

- 10: Teleskopelement
- 20: Vollwandabschnitt
- 30: Teleskopabschnitt
- 40: Verstellmechanik
- 42: Eingangswelle
- 44: Verteilgetriebe
- 50: Dichtlippe
- 52: Dichtlippenabschnitt
- 60a: oberes Teleskopgetriebe
- 60b: unteres Teleskopgetriebe
- 62: Weitergabeabschnitt
- 63: Kontaktfläche
- 64: Teleskopspindel
- 65: Spindelfederelement
- 66: Spindelmutter
- 68: Teleskophebel
- 69: Stützhebel
- 70a: oberes Dichtgetriebe
- 70b: unteres Dichtgetriebe
- 73: Gegenkontaktfläche
- 75: Dichtfederelement
- 100: Trennwand
- 200: Baukörper
- 210: Rangierspalt

- AP: Abdeckposition
- SA: Spindelachse
- KA: Kontaktabstand

## Patentansprüche

1. Teleskopelement (10) für eine verfahrbare Trennwand (100), aufweisend einen Vollwandabschnitt (20) zum teilweisen Abdecken einer Öffnung in einem Baukörper (200) und einen Teleskopabschnitt (30) zum Abdecken eines Rangierspaltes (210) zwischen dem Vollwandabschnitt (20) und dem Baukörper (200), weiter aufweisend ein oberes Teleskopgetriebe (60a) und ein unteres Teleskopgetriebe (60b),
ein oberes Dichtgetriebe (70a) und ein unteres Dichtgetriebe (70b), wobei das obere und untere Dichtgetriebe jeweils eine Dichtlippe (50) und eine Gegenkontaktfläche (73) aufweisen,
und eine Verstellmechanik (40) für ein Ausfahren des Teleskopabschnitts (30) in eine den Rangierspalt (210) abdeckende Abdeckposition (AP) und ein Ausfahren der Dichtlippen (50) des Vollwandabschnitts (20) zum Abdichten gegen den Baukörper (200), wobei die Verstellmechanik (40) eine Eingangswelle (42) für die Aufnahme einer Verstellbewegung und ein Verteilgetriebe (44) für die aufgeteilte Weitergabe der Verstellbewegung an das obere Teleskopgetriebe (60a) und das untere Teleskopgetriebe (60b) für ein Ausfahren des Teleskopabschnitts (30) aufweist, **dadurch gekennzeichnet, dass** die beiden Teleskopgetriebe (60a, 60b) jeweils einen Weitergabeabschnitt (62) aufweisen für die Weitergabe der Verstellbewegung an das obere Dichtgetriebe (70a) und das untere Dichtgetriebe (70b) für ein Ausfahren der Dichtlippen (50), wobei jeder Weitergabeabschnitt (62) der beiden Teleskopgetriebe (60a, 60b) eine Kontaktfläche (63) aufweist für eine berührende Kontaktierung der Gegenkontaktfläche (73) des zugehörigen Dichtgetriebes (70a, 70b) und in einer eingefahrenen Position des Teleskopabschnitts (30) zwischen der Kontaktfläche (63) und der Gegenkontaktfläche (73) ein Kontaktabstand (KA) ausgebildet ist, dessen Größe durch die Einbringung der Verstellbewegung in die Verstellmechanik (40) derart veränderbar ist, dass sich die Kontaktfläche und die Gegenkontaktfläche aufeinanderzubewegen.

2. Teleskopelement (10) nach Anspruch 1, **dadurch gekennzeichnet, dass** jedes Teleskopgetriebe (60a, 60b) eine Teleskopspindel (64) aufweist, welche durch die Verstellbewegung in eine Rotation versetzt wird, so dass sich eine Spindelmutter (66) entlang der Spindelachse (SA) bewegt, wobei die Spindelmutter (66) kraftübertragend mit einem Teleskophebel (68) verbunden ist, um diesen Teleskophebel (68) an einem ersten Ende gemeinsamen mit der Spindelmutter (66) zu bewegen und um den an einem zweiten Ende des Teleskophebels (68) befestigten Teleskopabschnitt (30) auszufahren.

3. Teleskopelement (10) nach Anspruch 2, **dadurch gekennzeichnet, dass** bei beiden Teleskopgetrieben (60a, 60b) die Spindelmutter (66) über ein Spindelfederelement (65) mit dem Teleskophebel (68) kraftübertragend verbunden ist.

4. Teleskopelement (10) nach einem der Ansprüche 2 oder 3, **dadurch gekennzeichnet, dass** zwischen den beiden Enden jedes der Teleskophebel (68) ein Stützhebel (69) befestigt ist, welcher den Teleskophebel (68) gegen den Vollwandabschnitt (20) abstützt.

5. Teleskopelement (10) nach einem der vorangegangenen Ansprüche, **dadurch gekennzeichnet, dass** jedes Dichtgetriebe (70a, 70b) ein Dichtfederelement (75) aufweist, welches für die Aufnahme der Verstellbewegung vom Weitergabeabschnitt (62) des zugehörigen Teleskopgetriebes (60a, 60b) ausgebildet ist und die zugehörige Dichtlippe (50) mit einer Federkraft beaufschlagt.

6. Teleskopelement (10) nach einem der vorangegangenen Ansprüche, **dadurch gekennzeichnet, dass** das Verteilgetriebe (44) als Winkelgetriebe ausgebildet ist für eine Aufteilung der Verstellbewegung mit unterschiedlichen Bewegungsrichtungen, insbesondere unterschiedlichen Rotationsrichtungen, auf die beiden Teleskopgetriebe (60a, 60b).

7. Teleskopelement (10) nach einem der vorangegangenen Ansprüche, **dadurch gekennzeichnet, dass** die beiden Teleskopgetriebe (60a, 60b) übereinander an einem Rand des Vollwandabschnitts (20) angeordnet sind.

8. Teleskopelement (10) nach einem der vorangegangenen Ansprüche, **dadurch gekennzeichnet, dass** die Dichtlippen (50) jeweils wenigstens zwei überlappende Dichtlippenabschnitte (52) aufweisen, wobei einer der beiden Dichtlippenabschnitte (52) mit dem Teleskopabschnitt (30) und der andere Dichtlippenabschnitt (52) mit dem Vollwandabschnitt (20) verbunden ist.

9. Teleskopelement (10) nach einem der vorangegangenen Ansprüche, **dadurch gekennzeichnet, dass** die Verstellmechanik (40) eine Antriebsvorrichtung aufweist für die Erzeugung der Verstellbewegung und Einbringung in die Eingangswelle (42).

10. Verfahren für die Anordnung eines Teleskopelements (10) mit den Merkmalen eines der Ansprüche 1 bis 9 in einer Öffnung eines Baukörpers (200), aufweisend die folgenden Schritte:
- Anordnen des Vollwandabschnitts (20) in der finalen Position,
- Einbringen einer Verstellbewegung in die Eingangswelle (42) der Verstellmechanik (40) zum Ausfahren des Teleskopabschnitts (30) in die Abdeckposition,
- Fortsetzten der Einbringung der Verstellbewegung in die Eingangswelle (42) zum Ausfahren der Dichtlippen (50) zum Abdichten gegen den Baukörper (200).

## Claims

1. A telescopic element (10) for a displaceable partitioning wall (100), including a solid wall section (20) for partially covering an opening in a building structure (200), and a telescopic section (30) for covering a manoeuvring gap (210) between the solid wall section (20) and the building structure (200), furthermore including an upper telescopic transmission (60a) and a lower telescopic transmission (60b), an upper sealing transmission (70a) and a lower sealing transmission (70b), wherein the upper and lower sealing transmissions respectively include one sealing lip (50) and one counter-contacting surface (73), and an adjusting mechanism (40) for a deployment of the telescopic section (30) into a covering position (AP) covering the manoeuvring gap (210) and for a deployment of the sealing lips (50) of the solid wall section (20) for sealing against the building structure (200), wherein the adjusting mechanism (40) includes an input shaft (42) for the reception of an adjusting movement and a distribution transmission (44) for the divided transfer of the adjusting movement to the upper telescopic transmission (60a) and to the lower telescopic transmission (60b) for a deployment of the telescopic section (30),
**characterized in that** the two telescopic transmissions (60a, 60b) respectively include a transfer section (62) for transferring the adjusting movement to the upper sealing transmission (70a) and to the lower sealing transmission (70b) for a deployment of the sealing lips (50), wherein each transfer section (62) of the two telescopic transmissions (60a, 60b) includes a contacting surface (63) for a touching contacting of the counter-contacting surface (73) of the associated sealing transmission (70a, 70b), and, in a retracted position of the telescopic section (30), a contacting distance (KA) is configured between the contacting surface (63) and the counter-contacting surface (73), the dimension of said contacting distance being variable by introducing the adjusting movement into the adjusting mechanism (40) in such a manner that the contacting surface and the counter-contacting surface move towards each other.

2. The telescopic element (10) according to claim 1, **characterized in that** each telescopic transmission (60a, 60b) includes a telescopic spindle (64), which is entrained into a rotation by means of the adjusting movement such that a spindle nut (66) moves along the spindle axis (SA), wherein the spindle nut (66) is connected to a telescopic lever (68) in a force-transmitting manner for moving said telescopic lever (68) at a first end concurrently with the spindle nut (66) and for deploying the telescopic section (30), which is attached to a second end of the telescopic lever (68).

3. The telescopic element (10) according to claim 2, **characterized in that**, at both telescopic transmissions (60a, 60b), the spindle nut (66) is connected in a force-transferring manner to the telescopic lever (68) via a spindle spring element (65).

4. The telescopic element (10) according to any of the claims 2 or 3, **characterized in that** a support lever (69) is attached between the two ends of each of the telescopic levers (68), and braces the telescopic lever (68) against the solid wall section (20).

5. The telescopic element (10) according to any of the preceding claims, **characterized in that** each sealing transmission (70a, 70b) includes a sealing spring element (75), which is configured for the reception of the adjusting movement from the transfer section (62) of the associated telescopic transmission (60a, 60b) and charges the associated sealing lip (50) with a spring force.

6. The telescopic element (10) according to any of the preceding claims, **characterized in that** the distribution transmission (44) is configured as an angled transmission for a distribution of the adjusting movement with different directions of movement, in particular with different directions of rotation, onto the two telescopic transmissions (60a, 60b).

7. The telescopic element (10) according to any of the preceding claims, **characterized in that** the two telescopic transmissions (60a, 60b) are disposed one above the other at a border of the solid wall section (20).

8. The telescopic element (10) according to any of the preceding claims, **characterized in that** the sealing lips (50) include respectively at least two overlapping sealing lip sections (52), wherein one of the two sealing lip sections (52) is connected to the telescopic section (30) and the other sealing lip section (52) is connected to the solid wall section (20).

9. The telescopic element (10) according to any of the preceding claims, **characterized in that** the adjusting mechanism (40) includes a drive device for generating the adjusting movement and for the introduction into the input shaft (42).

10. A method for the arrangement of a telescopic element (10) having the features of any of the claims 1 to 9 in an opening of a building structure (200), including the following steps:
- arranging the solid wall section (20) in the final position,
- introducing an adjusting movement into the input shaft (42) of the adjusting mechanism (40) for deploying the telescopic section (30) into the covering position,
- continuing the introduction of the adjusting movement into the input shaft (42) for deploying the sealing lips (50) for a sealing action against the building structure (200).

## Revendications

1. Elément télescopique (10) pour une paroi de séparation déplaçable (100), comprenant une portion de paroi massive (20) pour recouvrir partiellement une ouverture dans corps de bâtiment (200) et une portion télescopique (30) pour recouvrir une interstice de manoeuvre (210) entre la portion de paroi massive (20) et le corps de bâtiment (200), comprenant par ailleurs une transmission télescopique supérieure (60a) et une transmission télescopique inférieure (60b), une transmission d'étanchéité supérieure (70a) et une transmission d'étanchéité inférieure (70b), dans lequel les transmission d'étanchéité supérieure et inférieure comprennent chacune une lèvre d'étanchéité (50) et une contre-surface de contact (73), et un mécanisme d'ajustage (40) pour un déploiement de la portion télescopique (30) dans une position de recouvrement (AP) recouvrant l'interstice de manoeuvre (210) et un déploiement des lèvres d'étanchéité (50) de la portion de paroi massive (20) pour étanchéifier contre le corps de bâtiment (200), dans lequel le mécanisme d'ajustage (40) comprend un arbre d'entrée (42) pour la réception d'un mouvement d'ajustage et une transmission de distribution (44) pour le transfert réparti du mouvement d'ajustage vers la transmission télescopique supérieure (60a) et vers la transmission télescopique inférieure (60b) pour un déploiement de la portion télescopique (30),
**caractérisé en ce que** les deux transmissions télescopiques (60a, 60b) comprennent chacune une portion de transfert (62) pour le transfert du mouvement d'ajustage vers la transmission d'étanchéité supérieure (70a) et vers la transmission d'étanchéité inférieure (70b) pour un déploiement des lèvres d'étanchéité (50), dans lequel chaque portion de transfert (62) des deux transmissions télescopiques (60a, 60b) comprend une surface de contact (63) pour un contact touchant de la contre-surface de contact (73) de la transmission d'étanchéité (70a, 70b) associée, et, dans une position rétractée de la portion télescopique (30), une distance de contact (KA) est aménagée entre la surface de contact (63) et la contre-surface de contact (73), par l'introduction du mouvement d'ajustage dans le mécanisme d'ajustage (40), la dimension de cette distance étant modifiable de telle façon que la surface de contact et la contre-surface de contact se déplacent l'une vers l'autre.

2. Elément télescopique (10) selon la revendication 1, **caractérisé en ce que** chaque transmission télescopique (60a, 60b) comprend une broche télescopique (64) laquelle, par l'intermédiaire du mouvement d'ajustage, est converti en une rotation, de sorte qu'un écrou de broche (66) se déplace le long de l'axe de broche (SA), dans lequel l'écrou de broche (66) est connecté à un levier télescopique (68) de façon à transférer la force, afin de déplacer ce levier télescopique (68) à une première extrémité ensemble avec l'écrou de broche (66) et afin de déployer la portion télescopique (30) qui est fixée sur une deuxième extrémité du levier télescopique (68).

3. Elément télescopique (10) selon la revendication 2, **caractérisé en ce que** dans les deux transmissions télescopiques (60a , 60b), via un élément à ressort de broche (65), l'écrou de broche (66) est connecté au levier télescopique (68) de façon à transférer la force.

4. Elément télescopique (10) selon l'une des revendications 2 ou 3, **caractérisé en ce qu'**un levier de support (69) est fixé entre les deux extrémités de chaque levier télescopique (68), lequel levier de support soutient le levier télescopique (68) contre la portion de paroi massive (20).

5. Elément télescopique (10) selon l'une des revendications précédentes, **caractérisé en ce que** chaque transmission d'étanchéité (70a, 70b) comprend un élément à ressort d'étanchéité (75), lequel est aménagé pour la réception du mouvement d'ajustage de la portion de transfert (62) de la transmission télescopique (60a, 60b) associée et charge la lèvre d'étanchéité (50) associée avec une force de ressort.

6. Elément télescopique (10) selon l'une des revendications précédentes, **caractérisé en ce que** la transmission de distribution (44) est aménagée comme transmission angulaire pour une division du mouvement d'ajustage avec des directions de mouvement différentes, tout particulièrement des directions de rotation différentes, vers les deux transmissions télescopiques (60a, 60b).

7. Elément télescopique (10) selon l'une des revendications précédentes, **caractérisé en ce que** les deux transmissions télescopiques (60a, 60b) sont agencées l'une au-dessus de l'autre à un bord de la portion de paroi massive (20).

8. Elément télescopique (10) selon l'une des revendications précédentes, **caractérisé en ce que** les lèvres d'étanchéité (50) comprennent respectivement au moins deux portions de lèvres d'étanchéité (52) se chevauchantes, dans lequel l'une des deux portions de lèvres d'étanchéité (52) est connectée à la portion télescopique (30) et l'autre portion de lèvre d'étanchéité (52) est connectée à la portion de paroi massive (20).

9. Elément télescopique (10) selon l'une des revendications précédentes, **caractérisé en ce que** le mécanisme d'ajustage (40) comprend un dispositif d'entraînement pour la génération du mouvement d'ajustage et l'introduction dans l'arbre d'entrée (42).

10. Méthode pour l'agencement d'un élément télescopique (10) ayant les caractéristiques d'une des revendications 1 à 9 dans une ouverture d'un corps de bâtiment (200), comprenant les étapes suivantes :
- agencement de la portion de paroi massive (20) dans la position finale,
- introduction d'un mouvement d'ajustage dans l'arbre d'entrée (42) du mécanisme d'ajustage (40) pour le déploiement de la portion télescopique (30) vers la position de recouvrement,
- continuation de l'introduction du mouvement d'ajustage dans l'arbre d'entrée (42) pour le déploiement des lèvres d'étanchéité (50) pour l'étanchéification contre le corps de bâtiment (200).
